# EUROPÄISCHE PATENTSCHRIFT

(11) **EP 2 344 335 B1**
(45) Veröffentlichungstag und Bekanntmachung des Hinweises auf die Patenterteilung: **08.08.2012**
(21) Anmeldenummer: 09736217.2
(22) Anmeldetag: 15.10.2009
(51) Int. Cl.: B41F 13/06, B65H 23/32, B41F 13/58, B41F 23/04

(54) **Druckmaschine und Verfahren mit einem Wendeturm**
Printing press and method with a turning unit
Imprimeuse et procédé avec unité de retournement

(30) Priorität: 31.10.2008 DE 102008043376; 19.02.2009 DE 102009001011
(43) Veröffentlichungstag der Anmeldung: 20.07.2011
(73) Patentinhaber: Koenig & Bauer Aktiengesellschaft, 97080 Würzburg (DE)
(72) Erfinder: HERBERT, Burkard, Otto, 97072 Würzburg (DE)
(86) Internationale Anmeldenummer: PCT/EP2009/063462
(87) Internationale Veröffentlichungsnummer: WO 2010/049278

(56) Entgegenhaltungen:
- EP-A1- 1 477 311
- WO-A1-2007/020285
- DE-A1- 4 419 217
- DE-A1- 10 022 964
- DE-A1- 10 311 636

## Beschreibung

Die Erfindung betrifft eine Druckmaschine gemäß dem anspruch 1 sowie ein Verfahren zur Verwendung einer Druckmaschine gemäß den Ansprüchen 8 bzw.15.

Durch die WO 2006/111522 A1 ist eine Druckmaschine bekannt, wobei ein Trichteraufbau um 90° verdreht zur Maschinenlängsrichtung angeordnet ist, und wobei mindestens eine Wendestange vorgesehen ist, die eine Breite für das Wenden einer vollen ungeschnittenen Bahn aufweist.

Die WO 2007/020285 A1 offenbart eine Druckmaschine mit zwei unterschiedlichen Druckmaschinenlinien bzw. Druckwerken, wobei gleichzeitig eine Mischproduktion aus unterschiedlich bedruckten Bahnen erzeugbar ist.

In der WO 2007/068643 A1 ist eine Druckmaschinenanlage mit mehreren parallel aufgestellten Linien offenbart, wobei eine Linie mit dreifachbreiten Druckeinheiten für den Zeitungsdruck ausgebildet ist und über einen Wendeturm mit vierseitenbreiten Wendestangen auf einen lediglich doppeltbreiten, abgewinkelt zur Maschinenlinie angeordneten Trichteraufbau produziert. In einer parallel angeordneten doppeltbreiten Heatset-Linie sind vierseitenbreite getrocknete Heatsetbahnen ebenfalls auf den Trichteraufbau führbar.

In der DE 101 31 272 B4 ist eine fliegend und verschwenkbar gelagerte Wendestange offenbart.

Die DE 38 11 909 A1 offenbart eine Druckmaschine mit einem Überbau, wobei Teilbahnstränge nacheinander über zwei teilbahnbreite Wendestangen seitlich zur Maschinenflucht versetzt werden. Eine der beiden Wendestangen kann fliegend und die andere beidseitig gelagert sein.

Durch die DE 102 35 391 A1 ist eine dreifachbreite Zeitungsdruckmaschine offenbart, wobei mittels teilbahnbreiten Wendestangenpaaren geschnittene Teilbahnen in ihrer Flucht versetzbar sind.

Die DE 44 19 217 A1 offenbart einen Überbau einer Druckmaschine mit einem mehrere Wendestangenpaare aufweisenden Wendeturm und einem Falztrichter, welchem eine kürzere, fliegend gelagerte Falzwalze sowie eine längere, beidseitig gelagerte Falzwalze nachgeordnet sind.

Die DE 100 22 964 A1 offenbart einen Überbau einer Druckmaschine mit einem mehrere Wendestangenpaare aufweisenden Wendeturm und einem Falztrichter, welchem eine kürzere, fliegend gelagerte Falzwalze sowie eine längere, beidseitig gelagerte Falzwalze nachgeordnet sind.

Die DE 103 11 636 A1 offenbart einen Wendeturm zwischen zwei Druckeinheiten, wobei der Wendeturm eine Mehrzahl von Wendestangen übereinander aufweist.

In der DE 44 19 217 A1 ist ein Doppeltrichterfalzapparat offenbart, wobei über einem Falzapparat ein großer, die volle Bahnbreite verarbeitender Falztrichter und darunter ein kleinerer, die halbe Bahnbreite verarbeitender Falztrichter vorgesehen ist.

Durch die EP 1 477 311 A1 ist eine Druckmaschine mit mehreren in einer Maschinenlinie angeordneten Druckeinheiten offenbart, wobei ein Trichteraufbau mit zwei feststehenden Falztrichtern abgewinkelt zu der Maschinenlinie angeordnet ist. Ein Wendestangendeck weist hierbei eine über die gesamte Bahnbreite reichende Wendestange sowie zwei bewegbare halbbreite Wendestangen auf.

Der Erfindung liegt die Aufgabe zugrunde, eine variable Druckmaschine sowie Verfahren zur Verwendung einer Druckmaschine zu schaffen.

Die Aufgabe wird erfindungsgemäß durch die Merkmale der Ansprüche 1, 8 und 15 gelöst.

Die mit der Erfindung erzielbaren Vorteile bestehen darin, dass eine entsprechende Druckmaschine für die variable Produktion geschaffen ist.

Dabei sind unterschiedliche Produkte wie z. B. Semicommercialprodukte (Zeitungsbeilagen, Werbung etc, z. B. im Heatset mit Trocknung produziert) und Zeitungsprodukte (z. B. ohne Trocknung) oder Mischprodukte (mit Heatsetseiten aufgebesserte Zeitungsprodukte) erzeugbar.

Von besonderem Vorteil im Hinblick auf die Variabilität ist es vorgesehen, dass mittels langer Wendestangen auch breite Teilbahnen, insbesondere Teilbahnen variabler Breite, wie dies insbesondere in der Heatsetanwendung von Vorteil ist, umlenkbar sind.

Trotz ggf. breiter Teilbahnen, ist der Wendeturm über eine vorteilhafte Durchführung bedienbar.

Ausführungsbeispiele sind in den Zeichnungen dargestellt und werden im Folgenden näher beschrieben.

Es zeigt:
- Fig. 1: eine Draufsicht auf ein Ausführungsbeispiel einer Druckmaschine;
- Fig. 2: eine schematische Vorderansicht eines Trichteraufbaus;
- Fig. 3: a) eine Vorderansicht, b) Seitenansicht und c) vergrößerte Detailansicht einer Ausführung des Trichteraufbaus;
- Fig. 4: eine schematische Draufsicht auf einen Wendeturm;
- Fig. 5: eine Draufsicht auf einen Wendeturm mit mehreren Ebenen;

- Fig. 6: eine perspektivische Darstellung eines Wendeturms nach Fig. 5;
- Fig. 7: Ausführungsbeispiele a), b) und c) für die Abstützung einer langen Wendestange;
- Fig. 8: eine Ausführung einer verlängerbaren Wendestange;
- Fig. 9: eine Ausführung einer verlängerbaren Wendestange;
- Fig. 10: eine Ausführung einer verlängerbaren Wendestange;
- Fig. 11: ein erstes Produktions-/Strangführungsbeispiel;
- Fig. 12: ein zweites Produktions-/Strangführungsbeispiel;
- Fig. 13: ein drittes Produktions-/Strangführungsbeispiel;
- Fig. 14: ein viertes Produktions-/Strangführungsbeispiel;
- Fig. 15: ein Beispiel für die Führung von Teilbahnen im Wendeturm;
- Fig. 16: ein Strangführungs-/Produktionsbeispiel der Druckmaschine mit zwei hintereinander angeordneten Trichteraufbauten;
- Fig. 17: ein Beispiel für das Versetzten einer Teilbahn bei Geradeauslauf;
- Fig. 18: ein Beispiel für die Anordnung zweier gekreuzter langer Wendestangen bei Geradeauslauf;

- Fig. 19: eine schematische Darstellung eines Formzylinderballens mit im wesentlichen über die nutzbare Ballenlänge durchgehendem Befestigungskanal;
- Fig. 20: eine Darstellung einer a) der Betriebsweise gemäß Fig. 11 und b) der Betriebsweise gemäß Fig. 4 entsprechenden Trichteranordnung in einer ersten Ausführung der beiden Falztrichter;
- Fig. 21: eine Darstellung einer a) der Betriebsweise gemäß Fig. 11 und b) der Betriebsweise gemäß Fig. 4 entsprechenden Trichteranordnung in einer zweiten Ausführung der beiden Falztrichter;
- Fig. 22: eine Darstellung einer a) der Betriebsweise gemäß Fig. 11 und b) der Betriebsweise gemäß Fig. 4 entsprechenden Trichteranordnung in einer dritten Ausführung der beiden Falztrichter;
- Fig. 23: eine Ausführungsvariante der Druckmaschine;
- Fig. 24: eine zweite Ausführungsvariante der Druckmaschine.

Fig. 1 zeigt eine Draufsicht auf ein Ausführungsbeispiel einer Druckmaschine, insbesondere einer Rollenrotationsdruckmaschine, mit mindestens einer ersten Druckeinheit 01, vorteilhaft einer ersten Gruppe (hier z. B. zwei), von in einer ersten zur axialen Richtung der Druckwerkszylinder senkrechten Flucht F, insbesondere Maschinenflucht F, benachbart angeordneter ersten Druckeinheiten 01. Die Druckeinheit 01 erhält eine zu bedruckende Bahn 02; 02' von einem im Bahnweg vorgeordneten Rollenwechsler 03. In der selben Flucht F ist mindestens ein Trockner 04, z. B. ein thermisch wirksamer Trockner 04, insbesondere Heißlufttrockner 04, oder ein als UV-oder IR-Trockner ausgebildeter Strahlungstrockner, vorgesehen, durch den wenigstens eine durch eine erste Druckeinheit 01 bedruckte Bahn 02; 02' bei Bedarf geführt und getrocknet werden kann. Unter dem Vorsatz "Heatset" soll im Folgenden - wenn nicht ausdrücklich auf thermische Trocknung bezogen - allgemein der Betrieb mit einem Trocknungshilfsmittel (Trockner 04), d. h. mit einem Strahlungstrockner wie z. B. UV-Trockner oder mit IR-Trockner, oder Heißlufttrockner verstanden sein.

Die mindestens eine Druckeinheit 01 der ersten Gruppe ist vorzugsweise als Druckturm 01 mit im wesentlichen vertikaler Bahnführung ausgeführt und weist mehrere Druckstellen übereinander für den beidseitigen Mehrfarbendruck auf. Grundsätzlich kann der Druckturm 01 aus mehreren gestapelten Einheiten - z. B. H-Druckeinheiten oder Satellitendruckeinheiten - bestehen. Vorteilhaft ist es jedoch, wenn mehrere Doppeldruckwerke (ebene Brücken-, n- oder u-Einheiten) übereinander angeordnet sind. Die Doppeldruckwerke weisen zwei Druckwerke mit jeweils einem als Form- und einem als Übertragungszylinder ausgebildeten Druckwerkszylinder auf, wobei die mit einer zu bedruckenden Bahn 02; 02' zusammenwirkende Druckstelle zwischen den Übertragungszylindern gebildet wird. Im vorliegenden Beispiel sind vier - vorzugsweise ebene - Doppeldruckwerke übereinander in einem gemeinsamen Seitengestell angeordnet. Vorzugsweise sind die vier Druckwerkszylinder derart angeordnet, dass sie mit ihren Rotationsachsen in Druck-An im Wesentlichen in einer gemeinsamen Ebene liegend angeordnet sind. Diese Ebene ist vorzugsweise um 85° bis 70° gegen die Vertikale geneigt.

Mindestens einer der ersten Druckeinheiten 01 ist dazu ausgebildet, mit für den Heatsetbetrieb geeigneten Druckfarben (Heatsetfarben oder UV-Farben) und/oder mit geschlossenporigeren (und/oder gestrichenen) Bedruckstoffen betrieben zu werden. Im Heatsetbetrieb wird dann eine vom Rollenwechsler 03 getragene und abgewickelte Bahn 02' (Heatsetbahn 02') in der (betreffenden) Druckeinheit 01 mit für den Heatset geeigneten Druckfarben bedruckt und anschließend durch einen aktivierten Trockner 04 getrocknet. Die im Heatset bedruckte Bahn 02' ist z. B. aus satiniertem und/oder stärker gestrichenem Papier mit einem Strichgewicht von mehr als 10 g/m², z. B. mehr als 15 oder gar mehr als 20 g/m², ausgebildet. Das Papier kann mit mittlerer oder höherer Qualität in einem Grammaturbereich von größer 40 g/m², z. B. in einem Grammaturbereich von 55 - 90 g/m², insbesondere größer 50 g/m² liegend, ausgebildet sein. Die Glättezahl nach Bekk liegt zumindest auf der glatteren Seite vorzugsweise bei mindestens 70,0 s, insbesondere von mindestens 100,0 s.

Vorzugsweise ist mindestens eine der Druckeinheiten 01 der ersten Gruppe dazu ausgebildet im Heatset (mit entsprechend geeigneter Farbe und/oder höherwertigem Bedruckstoff) betrieben zu werden, und mindestens eine der Druckeinheiten 01 dazu ausgebildet im Coldsetbetrieb, d. h. mit für den Coldset geeigneten Druckfarben und dem Bedrucken der Bahn 02 ohne Durchlaufen eines Trocknungsprozesses betrieben zu werden.

Im Coldsetbetrieb ist die betreffende Druckeinheit 01 mit einer vom Rollenwechsler 03 getragenen und abgerollten Coldsetbahn 02, z. B. mit "normalem" oder aufgebessertem Zeitungspapier beschickt, d. h. die Bahn 02 stellt ungestrichenes oder lediglich geringfügig gestrichenes Papier mit einem Strichgewicht von maximal 20 g/m², z. B. höchstens 10 g/m², insbesondere höchstens 5 g/m², dar. Anstelle ungestrichenen oder geringfügig gestrichenen Papiers kann in der Betriebsart "Coldset" auch als "aufgebessertes Zeitungspapier" bezeichnetes Papier als Bedruckstoffbahn Verwendung finden. Das Papier weist im Coldset-Verfahren z. B. ein Flächengewicht von höchstens 65 g/m², bei ungestrichenem Zeitungspapier z. B. auch höchstens 50 g/m² oder gar höchstens 40 g/m² auf. Bevorzugt wird in der Betriebsart "Coldset" eine Bahn 02 bzw. ein Papier eingesetzt, welches eine Rauhigkeit nach Parker Print Surf (PPS) von größer 3,50 µm, insbesondere größer als 4,00 µm aufweist.

Die Druckeinheiten 01 der ersten Gruppe können jedoch auch sämtlich dazu ausgebildet sein, wahlweise im Coldset ohne anschließende Trocknung oder im Heatsetbetrieb mit anschließender Trocknung (mit jeweils geeigneten Druckfarben und/oder Bedruckstoffen) betrieben zu werden.

In einer vorteilhaften Variante kann mindestens eine der Druckeinheiten 01 als im Trockenoffset betreibbare Druckeinheit 01 ausgebildet sein. Die im Trockenoffset betreibbare Druckeinheit(en) 01 ist (bzw. sind) dann derart ausgebildet, dass sie ohne die Zufuhr von Feuchtmittel betreibbar bzw. betrieben ist (sind). Die Druckwerke dieser Druckeinheit 01 sind ohne Feuchtwerk ausgebildet und weisen z. B. Farbwerke auf, welche in vorteilhafter Ausbildung als sog. Kurzfarbwerke, unter anderem eine Rasterwalze aufweisend, ausgebildet sind. Diese mindestens eine, als im Trockenoffset betreibbare Druckeinheit 01 ausgebildete Druckeinheit 01 kann in einer besonders vorteilhaften Weiterbildung sowohl im Colsetbetrieb als auch im Heatsetbetrieb mit einer selben Druckfalbe, d. h. ohne das Wechseln der Druckfarbe, betrieben werden bzw. sein.

Die Druckeinheiten 01 der Gruppe, zumindest wenigstens eine der Druckeinheiten 01, ist vorzugsweise mit einer Breite ausgebildet ("dreifachbreit"), welche sechs nebeneinander angeordneten Druckseiten, insbesondere Zeitungsseiten in Broadsheetanordnung, entsprechen und/oder mit einer oder nebeneinander mehreren Druckformen bestückbar sind, welche insgesamt sechs Druckbilder einer Zeitungsseite eines ersten Formates nebeneinander aufweisen. Vorzugsweise sind die in Fig. 1 und 18 angedeuteten Formzylinder 05 mindestens einer der Druckeinheiten 01, vorteilhaft sämtlicher Druckeinheiten 01 einer Gruppe, dazu ausgebildet, in axialer Richtung eine über die nutzbare Ballenlänge durchgehende Druckform aufzunehmen. In vorteilhafter Weise können sie dazu ausgebildet sein, wahlweise je nach Betriebsweise im Retail- oder Semicommercial- (z. B. Beilagen-) oder Zeitungsproduktion eine über die nutzbare Ballenlänge durchgehende Druckform (Semicommercialproduktion) oder in axialer Richtung nebeneinander mehrere (z. B. zwei dreiseitenbreite und/oder drei zweiseitenbreite und/oder sechs einseitenbreite) Druckformen aufzunehmen. Hierzu weisen sie am Ballen mindestens eine über die wirksame, d. h. für das Drucken nutzbare, Ballenlänge durchgehende Kanalöffnung zur Aufnahme von abgekanteten Plattenenden auf (Fig. 19). Die Formzylinder 05 können auch zwei derartige Kanäle hintereinander aufweisen, wobei dann in einer Betriebssituation beispielsweise hintereinander zwei Druckformen, z. B. über im wesentlichen die gesamte Breite reichende Druckformen, und ggf. in einer anderen Betriebssituation sechs oder drei oder zwei Druckformen nebeneinander und jeweils zwei hintereinander auf dem Formzylinder 05 angeordnet sein können. In einer Variante können sie dazu ausgebildet sein, wahlweise je nach Betriebserfordernis zwei über jeweils die Hälfte der nutzbaren Ballenlänge durchgehende Druckformen oder sechs in axialer Richtung nebeneinander angeordnete Druckformen aufzunehmen.

In einer vorteilhaften Betriebsweise (Misch- oder Hybridproduktion) wird mit mindestens einer Druckeinheit 01 der Druckmaschine im Coldset z. B. auf eine Coldsetbahn 02 gedruckt, und gleichzeitig mit einer anderen Druckeinheit 01 der Druckmaschine im Heatset z. B. auf eine Heatsetbahn 02' (mit anschließender Trocknung) gedruckt, und diese in unterschiedlichem Verfahren bedruckten Bahnen 02; 02' und/oder daraus durch Längsschnitt erzeugte Teilbahnen 02.x; 02'.y (x, y = 1, 2, 3,...) auf einen selben Überbau 06, bzw. zumindest auf eine selbe Wendeeinrichtung 07, insbesondere einen selben Wendeturm 07 des Überbaus 06, und schließlich auf einen selben Trichteraufbau 08 zu führen.

Der Trichteraufbau 08 ist vorzugsweise doppeltbreit, d. h. mit - zumindest in einer Betriebssituation - zwei nebeneinander angeordneten Falztrichtern 09 (09.1; 09.2) ausgebildet.

Fig. 2 zeigt einen Trichteraufbau 08 einer vorteilhaften Ausführung, wobei in einer Trichterebene zwei Falztrichter 09, und in einer vertikal versetzten Trichterebene ein weiterer Falztrichter 11, z. B. ein Einzeltrichter 11, vorgesehen sind. Der Einzeltrichter 11 ist zumindest longitudinal (d. h. horizontal in Richtung der Transportrichtung der auflaufenden Bahn 02; 02') bewegbar, um den gebildeten Falzrücken gegenüber dem durch den darunter angeordneten Falztrichter 09 gebildeten Falzrücken versetzen zu können. Die beiden unteren Falztrichter 09 können vorzugsweise bzgl. des Abstandes ihrer Trichterspitzen veränderbar ausgebildet sein. Hierzu ist mindestens einer der beiden Falztrichter 09, hier z. B. der linke, quer zur Bahnlaufrichtung einer auflaufenden Bahn 02; 02' bewegbar ausgebildet. In dieser vorteilhaften Ausführung der Druckmaschine ist der Trichteraufbau 08 bzgl. seiner Bahnlaufrichtung der einlaufenden Bahn 02; 02' um 90° gedreht zur Maschinenflucht F bzw. Maschinenlängsrichtung M ausgerichtet. Grundsätzlich kann jedoch auch ein Trichteraufbau 08 vorgesehen sein, welcher in der Maschinenflucht F angeordnet ist und eine zur Maschinenflucht F parallele Bahnlaufrichtung der einlaufenden Bahn 02; 02' aufweist.

Fig. 3 a) zeigt eine detaillierte Vorderansicht bzw. Fig. 3 b) eine Seitenansicht einer Ausführung des Trichteraufbaus 08, wobei hier einer der beiden unteren Falztrichter 09 (hier der linke) beispielhaft zum anderen hin verschiebbar bzw. verschoben ist. Die beiden Falztrichter 09 können hierzu in einer Variante leicht (z. B. weniger als die halbe Trichterhöhe) höhenversetzt zueinander sein, damit sie sich nicht behindern, oder aber wie in Fig. 3 a) erkennbar und - insbesondere bei unterschiedlichen nutzbaren Breiten wie unten näher beschrieben - durch ihre Formgebung im oberen Bereich ineinander bewegbar ausgebildet sein. Im zusammengefahrenen Zustand ist dann ein oberer Teilbereich des breiteren Falztrichters 09.1 für eine auf den schmaleren Falztrichter 09.2 zu führende Bahn bzw. Teilbahn wirksam. Die beiden Trichterspitzen befinden sich hierbei vorzugsweise auf einer im Wesentlichen selben Höhe. In einer Variante hierzu können - bei im Wesentlichen gleicher Höhe der Trichterspitzen - die beiden Falztrichter 09.1; 09.2 in ihrer Längsausdehnung derart unterscheiden, dass deren Oberkante in unterschiedlicher Höhe endet. In dieser Ausführung kann der kleinere bzw. letztlich schmalere Falztrichter 09.2 in Betriebssituation bis an den breiteren Falztrichter seitlich herangefahren werden, ohne dass ein "Innereinanderbewegen" erfolgen muss. Oberhalb des oberen Endes des kleineren Falztrichters 09.2 kann der größere Falztrichter 09.1 ohne Kollision weiter auslaufen.

Unter dem Trichteraufbau 08 ist mindestens ein Falzapparat 15, hier zwei Falzapparate 15, zur Weiterverarbeitung angeordnet. Hierbei können mittels dieser beiden Falzapparate 15 gleichzeitig unterschiedliche Produkte produziert und ausgelegt werden, wobei beispielsweise über die beiden unteren Falztrichter 09 ein zwei Hefte aufweisendes Zeitungsprodukt (z. B. aus Coldsetbahnen), und auf einem anderen, z. B. dem Einzeltrichter 11, ein Semicommercialprodukt (z. B. aus Heatsetbahnen 02) hergestellt wird. In einer Hybridproduktion (Heatsetbahnen und Coldsetbahnen gemeinsam zu einem Produkt) können bis zu drei Hefte aus Strängen der drei Falztrichter 09; 11 hergestellt werden. In dieser Ausführung mit zwei dem Trichteraufbau 08 nachgeordneter Falzapparate 15 kann ein zweiter Trichteraufbau 08' entfallen. Die beiden nachgeordneten Falzapparate 15 können auch als sog. Doppelfalzapparat ausgebildet sein.

In einer in Fig. 1 dargestellten Variante können zwei Trichteraufbauten 08; 08' in einer selben Flucht zum Wendeturm 07 vorgesehen sein, wobei dann z. B. jedem der Trichteraufbauten 08; 08' ein Falzapparat 15 nachgeordnet ist.

Vorteilhaft sind die beiden Falzapparate 15 (für den gemeinsamen oder für zwei verschiedene Trichteraufbauten 08; 08') in der Weise unterschiedlich ausgeführt, dass der eine Falzapparat 15 z. B. zusätzlich zur Ausstattung des anderen Falzapparates 15 einen Heftapparat und/oder einen weiteren Längsfalzapparat und/oder einen zweiten Querfalzapparat aufweist.

Die aus den Druckeinheiten 01 kommenden Bahnen 02; 02', insbesondere aus diesen gewonnene Teilbahnen 02.x; 02'.y, werden über den Wendeturm 07 auf den Trichteraufbau 08 geführt. In der jeweiligen Druckeinheit 01 sind Bahnen 02; 02' mit einer Breite b bis zu einer maximal in der Druckmaschine bzw. der Druckeinheit 01 zu verarbeitenden Bahnbreite b_max bedruckbar, welche beispielsweise mit einer Nennweite der Druckwerkszylinder, d. h. mit einer maximal für den Druck nutzbaren Zylinderbreite (z. B. 66"), korrespondiert. Diese Bahnen 02; 02' werden, sofern sie breiter als z. B. 2/3 der maximalen Bahnbreite b_max sind, vor dem Auflaufen auf den Wendeturm 07 jeweils in zumindest zwei Teilbahnen 02.x; 02'.y geschnitten und über den Wendeturm 07 in eine gewünschte Flucht zum nachgeordneten Trichteraufbau 08 gebracht.

Um eine besonders hohe Flexibilität in den mit der Druckmaschine zu erzeugenden Produkten zu erreichen, weist der Wendeturm 07, z. B. neben einer kürzeren Wendestange 16, mindestens eine Wendestange 17 auf, welche in Projektion auf die Breite eines auslaufenden Bahnstrangs betrachtet eine Länge aufweist, die mindestens den wirksamen Breiten zweier nachgeordneter Falztrichter 09; 11 und/oder zumindest mehr als der Hälfte, insbesondere mindestens zwei Dritteln, einer maximal in der Druckmaschine zu verarbeitenden Bahnbreite b_max (Nennweite) entspricht.

Wie in Fig. 3 zu erkennen, können die beiden benachbarten Falztrichter 09 einer selben Trichterebene auch in ihrer maximal möglichen wirksamen Breite (nutzbaren Breite) voneinander verschieden sein. Der eine (hier z. B. der rechte) Falztrichter 09.1 kann hierbei eine nutzbare wirksame Breite b09.1 aufweisen, welche signifikant mehr als einer halben Nennweite des Trichteraufbaus (z.B. erkennbar an den vorgeordneten Leitelementen und an der gedachten Mittelebene des Trichteraufbaus) entspricht. In einer vorteilhaften Ausführung weist dieser - insbesondere in Verbindung mit vorgeordneter dreifachbreiter Druckeinheit 01 - eine nutzbare Breite b09.1 auf, welche der halben Nennweite einer in einem Bahnweg vorgeordneten Druckeinheit 01 entspricht. Das zu dem breiteren Falztrichter 09.1 genannte kann statt dessen oder vorteilhaft auch zusätzlich hierzu für die nutzbare Breite b11 des weiteren Falztrichters 11 vorteilhaft gelten und angewandt sein. In Verbindung dem der beispielhaften Nennweite der Druckeinheit(en) 01 von 66", kann die nutzbare Breite b09.1 des breiteren Falztrichters 09.1 und/oder 11 vorzugsweise in etwa 33" betragen, wobei der schmalere Falztrichter 09.2 z. B. eine nutzbare Breite b09.2 von 22" aufweist. Über den Falztrichter 09 und/oder 11 können dann breitere, z. B. breitere als die halbe Nennweite des Trichteraufbaus 08 und/oder beispielsweise bis zu halbbreite Bahnen 02; 02' bzw. Teilbahnen 02.x; 02'.y, d. h. Bahnen 02; 02' bzw. Teilbahnen 02.x; 02'.y, welche eine Breite von bis zu einer Hälfte der Nennweite einer vorgeordneten (z. B. dreifachbreiten) Druckeinheit 01 aufweisen, geführt werden bzw. sein. Für den Fall, dass der breitere der beiden Falztrichter 09.1 in dieser Weise (z. B. ersten Betriebsweise) betrieben wird bzw. ist, und dass diese durch ihre Formgebung im oberen Bereich ineinander bewegbar ausgebildet sind, ist für diesen Betriebszustand der kleinere Falztrichter 09.2 (hier der linke) seitlich aus dem Bahnweg der auf den breiteren Falztrichter 09.1 auflaufenden Bahn 02; 02' bzw. Teilbahn 02.x; 02'.y weg zu bewegen bzw. herausbewegt (Parkposition). In anderer, beispielsweise dargestellter (zweiter) Betriebsweise, sind die beiden Falztrichter 09 zusammengefahren (bzw. der schmalere Falztrichter 09.2 in Betriebsposition gefahren) und sind z. B. nebeneinander von Bahnen 02; 02' bzw. Teilbahnen 02.x; 02'.y gleicher Breite, insbesondere der halben Nennweite des Trichteraufbaus 08 und/oder einer drittel Nennweite einer vorgeordneten Druckeinheit 01 und/oder der wirksamen Breite des schmaleren Falztrichters 09.2, durchlaufen bzw. durchlaufbar (siehe auch Fig. 12, rechte Seite). Der breitere Falztrichter 09.1 ist in diesem Fall nicht mit seiner gesamten nutzbaren Weite wirksam.

Die Nennweite des Trichteraufbaus 08 kann z. B. mindestens oder im wesentlichen der Summe aus den nebeneinander in Betriebsposition befindlichen Falztrichtern 09.1; 09.2 entsprechen, hier also signifikant größer als das doppelte der nutzbaren Breite 09.2 des schaleren Falztrichters 09.2.

Der breitere Falztrichter 09.1 kann vorzugsweise hinsichtlich einer Richtung quer zur Bahnlaufrichtung ortsfest angeordnet sein, wobei er in diesem Fall z. B. in seinem oberen Bereich über die gedachte Mittelebene des Trichteraufbaus 08 zur anderen Seite hin hinaus ragt. Die Trichterspritze kann in einem selben Abstand zur gedachten Mittelebene angeordnet sein, wie die Trichterspitze des schmaleren Falztrichters 09.2 in dessen Betriebsposition. Die gesamte Breite der beiden zusammengefahrenen Falztrichter 09.1; 09.2 ist dann z. B. größer als zwei Drittel einer Nennweite der vorgeordneten Druckeinheit(en) 01 bzw. größer als die doppelte nutzbare Breite des kleineren der beiden Falztrichter 09.2.

Im Gegensatz zu Beistelltrichtern größerer Breite, befindet sich der größere der beiden Falztrichter 09.1 in jeder Betriebsweise innerhalb der Flucht der eine Bahnführung ermöglichenden Nennweite des Trichteraufbaus 08 und/oder wird vorzugsweise sowohl für die eine, als auch für die andere Betriebsweise genutzt, wobei z. B. im Fall der zweiten Betriebsweise dieser auf seiner der Maschinenaußenseite näheren Seite einen nicht durch (Teil-)Bahnen bedeckten Bereich aufweist.

Fig. 4 zeigt eine schematische Draufsicht auf den Wendeturm 07 mit einer ersten Gestellseite 12 und mit einer zweiten Gestellseite 14. Die zweite Gestellseite 14 ist in vorteilhafter Ausführung in der Weise nicht über die gesamte Maschinenbreite durchgehend ausgeführt, dass zumindest ein Zugang 13, insbesondere eine Durchgangsöffnung 13 (von z. B. zumindest 30 cm Breite) in dieser Gestellseite 14 vorliegt. Diese Durchgangsöffnung 13 kann über im Wesentlichen die gesamte Höhe des Wendeturms 07, oder aber zumindest über eine Höhe reichen, die es einem Bedienpersonal ermöglicht, von der zweiten Gestellseite 14 her den Raum zwischen den Gestellseiten 12; 14 zu betreten. In Fig. 4 ist die Durchgangsöffnung 13 z. B. dadurch gebildet, dass links und rechts einer Durchgangsöffnung 13 Gestellabschnitte 19 vorgesehen sind. Diese Gestellabschnitte 19 können an einem Rahmen 21 gelagerte Träger 22 aufweisen, welche lediglich über ein Teil einer Breite b07 des Wendeturms 07 reichen. Im Wendeturm 07 ist z. B. je Gestellabschnitt 19 einer selben Gestellseite mindestens ein Träger 19 vorgesehen, welcher in Draufsicht auf den Wendeturm 07 betrachtet lediglich eine Länge aufweist, sodass die o. g. Durchgangsöffnung 13 verbleibt. Diese sind dann beispielsweise jeweils kürzer als die halbe Breite b07, oder zumindest in Summe signifikant (z. B. mindestens 30 cm) kürzer als die Breite b07 des Wendeturms 07. Grundsätzlich können auch nur an einem Gestellabschnitt 19 Träger 22, oder auch nur lediglich einseitig ein Gestellabschnitt 19 vorgesehen sein. Wesentlich ist, dass zumindest auf einer Gestellseite 12; 14 ein Zugang 13 in den Innenraum des Wendeturms 07 vorgesehen ist. In Fig. 4 sind zur Erläuterung des Nachfolgenden gleichzeitig sowohl eine kürzere Wendestange 16 mit einer Länge L16 und eine längere Wendestange 17 mit einer Länge L17 angedeutet.

Die Wendestange 16; 17 (ob kurz oder lang) ist z. B. auf einer Führung 24 vorzugsweise quer bewegbar, vorteilhaft durch einen nicht dargestellten Antrieb, insbesondere fernbetätigbar (z. B. über einen Leitstand und/oder ein automatisches Voreinstellsystem), gelagert. Hierzu ist die Wendestange 16; 17 im Bereich eines ersten Endes an einem Schlitten 23 gelagert, welcher auf der Führung 27, z. B. auf einer eine Führung aufweisenden Traverse 24, linear bewegbar gelagert, jedoch in einer gewünschten Stellung durch den Antrieb selbst oder einen eigens hierfür vorgesehenen Mechanismus arretierbar ist. Die arretierte Wendestange 16; 17 ist in arretiertem Zustand an ihrem ersten Ende vorzugsweise hinsichtlich aller drei Raumrichtungen festgelegt. Dies gilt vorzugsweise sowohl für die Ausführung der kurzen, als auch langen Wendestange 16; 17.

Die kurze Wendestange 16 ist an ihrem zweiten Ende frei, d. h. sie ist fliegend gelagert und am zweiten Ende weder gestützt noch in irgendeiner Raumrichtung fest gelagert.

Die lange Wendestange 17 ist vorzugsweise am zweiten Ende lediglich abgestützt und/oder allenfalls bzgl. zweier Raumrichtungen Wegbegrenzt, um (Durch-)Biegung durch Schwerkraft und/oder Bahnzug zu verringern (siehe Fig. 7).

Fig. 5 und 6 zeigen in Draufsicht bzw. in perspektivischer Ansicht den Wendeturm 07, welcher hier in unterschiedlichen Ebenen mehrere kurze Wendestangen 16 sowie mindestens eine lange Wendestange 17 aufweist. Hier zeigt die Fig. 5 zwei lange Wendestangen 17 mit unterschiedlicher Neigung zur Richtung eines Strangeinlaufes E. Die kurzen und langen Wendestangen 16; 17 sind an der einen Gestellseite 12 in arretiertem Zustand fest gelagert, während die langen Wendestangen 17 an ihrem anderen Ende abgestützt und die kurzen Wendestangen 16 lediglich fliegend gelagert sind. Vorzugsweise ist ein Wendeturm 07 derart korrespondierend zur Druckmaschine ausgebildet, dass je auf den gemeinsamen Trichteraufbau 08 produzierbarer Drucktürme 01 bzw. voller Bahn 02; 02' einer maximalen Bahnbreite b_max entsprechend m stehenden Druckseiten in einem Zeitungsformat (Broadsheet), m/2 Ebenen mit je wenigstens einer Wendestange 16; 17 vorgesehen sind. Dies sind bei n (z. B. n = 2) auf einen Trichteraufbau 08 führbarer vollen Bahnen 02; 02' (mit n = 1, 2, 3...) und Bahnbreiten von m Zeitungsseiten (z. B. m = 6) eine Anzahl von n*m/2, z. B. 2*6/2 = 6 Wendestangenebenen bzw. Wendedecks. Für den Fall, dass wie in Fig. 1 dargestellt, auf der selben Maschinenseite oder der zum Wendedeck anderen Maschinenseite mindestens eine weitere Druckeinheit 01 oder eine weitere Gruppe von Druckeinheiten 01, z. B. zwei weitere Druckeinheiten 01 vorgesehen sind, ist der Wendeturm 07 beispielsweise aus mehreren, z. B. zwei gestapelten Wendetürmen 07 oder aber eine entsprechend höhere Anzahl Wendedecks aufweisendem Wendeturm 07 ausgebildet (siehe z. B. Fig. 15 und 16) mit mindestens zwölf Wendedecks für die Maschine aus Fig. 1 mit insgesamt vier Druckeinheiten 01.

Vorzugsweise sind jeweils auf beiden gegenüberliegenden Seiten des Wendeturms 07 je mindestens eine Druckeinheit 01, insbesondere auf der einen Seite mindestens eine Heatsetdruckeinheit 01 mit Trockner, und auf der anderen Seite mindestens eine Coldsetdruckeinheit 01 angeordnet, wobei die aus beiden Seiten stammende Bahnen 02 auf einer selben Seite (dem Strangeinlauf E) des Wendeturms 07 durch Längsschneideinrichtungen 33 geschnitten bzw. schneidbar sind, und diese bzw. die entstehenden Teilbahnen 02.x; 02'.y von dieser selben Seite (dem Strangeinlauf E) dem Wendeturm 07 zugeführt werden bzw. sind.

Die weitere Druckeinheit 01 bzw. Druckeinheiten 01 einer weiteren, z. B. auf der anderen Seite des Wendeturms 07 angeordneten Gruppe sind beispielsweise als Coldsetdruckeinheiten 01 ausgebildet, wobei z. B. auf deren Bahnweg zum Wendeturm 07 keine Trockner vorgesehen sind. Vorzugsweise werden bzw. sind in Getrenntproduktion (d. h. gleichzeitige und getrennte Produktion von Retail- bzw. Semicommercialprodukten in der Heatsetdruckeinheit 01 / den Heatsetdruckeinheiten 01 und Zeitungsproduktion in der Coldsetdruckeinheit 01 / den Coldsetdruckeinheiten 01 die auf Coldsetdruckeinheiten 01 bedruckten Bahnen 02 bzw. Teilbahnen 02.x auf die unteren Wendestangen und die Heatsetbahnen 02 bzw. Teilbahnen 02'.y auf die oberen Wendedecks bzw. Wendestangen.

Zusätzlich zu den Wendestangen 16; 17 kann der Wendeturm 07 vorzugsweise noch eine Gruppe vertikal zueinander versetzter Walzen 26, z. B. Rückstürz- und/oder Bay-Window-Walzen 26, aufweisen. Vorteilhaft befinden sich diese auf der die Durchgangsöffnung 13 aufweisenden Gestellseite 14. Diese Walzen 26 ermöglichen es, Bahnen 02; 02' oder Teilbahnen 02.x; 02'.y zunächst durch den Wendeturm 07 hindurchzuführen, und mittels der Walzen 26 auf einer gewünschten Höhe des Wendeturms 07 diese Bahn 02; 02' oder Teilbahn 02.x; 02'.y auf die betreffende Wendestange 16; 17 zu führen. So kann fächerartig ein Sortieren der einzelnen Bahnen 02; 02' bzw. Teilbahnen 02.x; 02'.y in die gewünschte Lage des entstehenden Strangbündels erfolgen.

In Fig. 7a), b) und c) sind drei vorteilhafte Ausführungen für die Ausbildung der Abstützung der langen Wendestange 17 schematisch, jeweils in Seitenansichtung und in Draufsicht, dargestellt. Allen gemeinsam ist es, dass das Ende nicht bzgl. aller Raumrichtungen fest eingespannt, sondern eine Bewegung in zumindest eine der Raumrichtungen, hier die Richtung quer zur einlaufenden Bahn 02; 02', frei ist.

Fig. 7 a) zeigt eine Abstützung der Wendestange 17 an einem Schlitten 27, welcher auf einer Spindel 28 längs verschieblich angeordnet ist. Die Spindel 28 kann hierbei an einem Träger 22 angeordnet sein, oder aber vorteilhafter Weise an die Stelle des oben genannten Trägers 22 treten. Die Wendestange 17 kann fest oder, wie angedeutet, gelenkig mit dem Schlitten 27 verbunden sein.

In Fig. 7 b) und c) liegt der Abstützung eine Linearführung, z. B. über korrespondierende Teile eines Linearlagers zugrunde. Hierbei weist beispielsweise der Träger 22 oder ein am Träger 22 befestigter Lagerteil den gestellfesten Teil eines Linearlagers 29 auf, während an einem mit dem Ende der Wendestange 17 verbundnen Schlitten 31 der korrespondierende Lagerteil vorgesehen ist. Zwischen Träger 22 und Schlitten 31 können - wie angedeutet - Wälzelemente in entsprechend ausgeformten Laufrillen vorgesehen sein. Während in Fig. 7 b) die gestellfesten Lagerteile die Lagerteile des Schlittens 31 umgreifen, umgreifen in Fig. 7 c) die Lagerteile des Schlittens 31 die gestellfesten. Die Wendestange 17 kann fest oder, wie angedeutet, gelenkig mit dem Schlitten 31 verbunden sein.

Grundsätzlich können in einer oder in mehreren Ebenen lange Wendestangen 17 fest vorgesehen sein. Vorteilhaft ist es jedoch, wenn die Anordnung - zumindest in einem Mindestmaße - variabel wählbar ist. Daher ist in einer ersten Variablen Ausbildung mindestens einer der in Fig. 4 angedeuteten Schlitten 23 in der Weise ausgebildet, dass er wahlweise mit einer kurzen oder einer langen Wendestange 16; 17 bestückbar ist. Dieser wahlweise bestückbare Schlitten 23 ist dann z. B. an der Traverse 24 derjenigen Ebene vorgesehen, welche auf der anderen Gestellseite 14 mit einem Träger 22 korrespondiert. Soll anstelle einer kurzen Wendestange 16 nun eine lange in der betreffenden Ebene eingesetzt werden, so kann letztere entfernt und erstere eingesetzt werden.

In einer in Fig. 8 dargestellten zweiten Variante ist mindestens eine der kurzen Wendestangen 16, insbesondere zumindest die kurzen Wendestangen 16 in denjenigen Ebenen, in welchen auch lange Wendestangen 17' zum Einsatz kommen sollen, verlängerbar ausgebildet. Hierzu kann in einer Variante beispielsweise ein verjüngter Rohrabschnitt eines Verlängerungsstückes 32 in die geöffnete Stirnseite der kurzen Wendestange 16 eingesetzt werden (oder umgekehrt), um eine lange Wendestange 17 zu erhalten. Das der Verbindungsstelle gegenüberliegende Ende des Verlängerungsstückes 32 kann dann wie beschrieben abgestützt sein. Vorteilhaft kann eine Weiterbildung sein, in welcher das Verlängerungsstück 32, beispielsweise schwenkbar, am Schlitten 27; 31 angeordnet ist, wobei es in Ruhestellung aus dem Arbeitsraum weggeschwenkt, und bei Bedarf hineingeschwenkt und mit der kurzen Wendestange 16 verbunden ist (Fig. 9). In diesem Fall kann ggf. auf ein Ineinanderstecken verzichtet werden und stattdessen an einer der Bahn 02; 02' abgewandten Seite ein Verriegelungsmechanismus vorgesehen sein.

Das Verlängerungsstück 32 kann aber auch - z. B von oben - in eine Halterung (z. B. mit einer Öffnung in einen am Schlitten 27; 31 angeordneten Stift eingehängt werden.

In einer in Fig. 10 dargelegten Variante kann zumindest die Wendestange 17' derjenigen Ebene(n), in welcher bzw. welchen auch lange Wendestangen 17' zum Einsatz kommen sollen, in teleskopartig verlängerbar ausgebildet sein. Selbstverständlich sollte durch die Abschnitte kein Absatz entstehen, sodass in einer vorteilhaften Ausführung zwei ineinander greifende Wendestangenkörper jeweils durch eine Umhüllende eines im Wesentlichen selben Radius beschrieben sind. Z. B. sind dies im Kreis angeordnete lamellenartige Strukturen, die an den Außenflächen Luftaustrittsöffnungen aufweisen. Diese Strukturen können dann ineinander geschoben oder ausgezogen werden. Im Fall des eingeschobenen Zustandes setzten sich die Oberflächen der beiden Körper in Umfangsrichtung im Wesentlichen zu einem Kreisumfang fort.

Mit der dargelegten Ausführung des Wendeturms 07 ist - insbesondere in Verbindung mit der o. g. Ausprägung der Formzylinder 05 (z. B. hinsichtlich möglicher Druckformen) bzw. Druckeinheiten 01; 01 und/oder der winkeligen Aufstellung des Trichteraufbaus 08 und/oder der Ausprägung des Trichteraufbaus 08 selbst - eine sehr variable Aufteilung von ganzen Bahnen 02; 02' in bzgl. Anzahl und breite unterschiedlichste Teilbahnen 02.x; 02'.y möglich.

Um die volle Bahn 02; 02' in Teilbahnen 02.x; 02'.y schneiden zu können, ist je Bahn 02; 02' bzw. je Druckturm 01 eine Längsschneideinrichtung 33 mit mindestens einem Messer 34, insbesondere jeweils mit mindestens zwei Messern 34, vorgesehen. Dieses Messer 34, vorteilhaft mindestens zwei Messer 34 der Längsschneideinrichtung 33, ist bzw. sind quer zur Bahnlaufrichtung bewegbar, d. h. kontrolliert positionierbar, ausgebildet. Damit ist es möglich, die volle Bahn 02; 02' je nach Bedarf in unterschiedlich breite Streifen, d. h. Teilbahnen 02.x; 02'.y, zu schneiden. Zumindest mehrere dieser 34 Messer einer Längsschneideinrichtung 33 sind vorzugsweise unabhängig voneinander positionierbar. Vorzugsweise sind übereinander Längsschneideinrichtungen 33 vorgesehen, welche eine unterschiedliche Anzahl von Messern 34 aufweisen. So weisen beispielsweise zwei Längsschneideinrichtungen 34 lediglich drei Messer 34, z. B. ein mittleres fest positioniertes und beidseitig bewegbare Messer 34, auf, während mindestens eine Längsschneideinrichtung mindestens vier Messer 34 nebeneinander aufweist, welche vorzugsweise sämtlich einzeln bewegbar und positionierbar ausgebildet sind.

Fig. 11 bis 14 zeigen Produktions-/Strangführungsbeispiele, welche einzeln oder wahlweise mit dem Wendeturm 07, insbesondere mit der den Wendeturm 07 aufweisenden Druckmaschine erzeugbar sind. Hierbei wird dies jeweils an lediglich einer in einer Druckeinheit 01 bedruckten Bahn 02; 02' dargestellt. Grundsätzlich kann dies eine Heatset- oder eine Coldsetbahn 02'; 02' sein. Da in den Figuren 11 bis 14 die Strangführung im Vordergrund steht, wurde die Anordnung der Falztrichter 09 (09.1; 09.2) lediglich schematisch und ohne die im Zusammenhang mit Fig. 3 erläuterten Gegebenheiten einer konkreten Ausführung dargestellt. Die oben ausführlich dargelegten und anhand Fig. 3 dargestellten Ausführungen sind jedoch auf diese Beispiele anzuwenden, was beispielhaft für die Strangführungen aus Fig. 11 und Fig. 14 als Stranglauf bzw. Betriebsweise a) und b) jeweils für die Falztrichter 09.1; 09.2 in Fig. 20 (für z. B. mindestens einen seitlich, insbesondere zwei z. B. gegensinnig seitlich bewegbare, gleich oder unterschiedliche große, leicht höhenversetzte Falztrichter; grundsätzlich können die versetzten Falztrichter 09.1; 09.2 hier jedoch auch beide seitlich ortsfest sein), Fig. 21 (für einen kleineren und einen größeren, im oberen Bereich höhenversetzten Trichter, wobei z. B. der kleinere Trichter seitlich bewegbar ist) und Fig. 22 (für einen breiteren und einen schmaleren, eine Aussparung aufweisenden Trichter) jeweils nochmals in Vorderansicht dargestellt ist.

In einer Betriebsweise gemäß Fig. 11 (Fig. 20a, 21a, 22a) wird eine Bahn 02; 02', welche beispielsweise eine Breite entsprechend sechs stehenden Zeitungsseiten aufweist, in einer Druckeinheit 01 bedruckt und vor dem Auflaufen auf Wendestangen 16; 17 des Wendeturms 07 durch die Längsschneideinrichtung 33 in zwei Teilbahnen 02.1; 02'.1; 02.2; 02'.2 unterschiedlicher Breite geschnitten. Die erste Teilbahn 02.1; 02'.1 weist beispielsweise ein Drittel (beispielsweise 22"), und die zweite Teilbahn 02.2; 02'.2 z. B. zwei Drittel (beispielsweise 44") der Breite der vollen Bahn 02; 02' (beispielsweise 66") auf. Im Wendeturm 07 wird die breitere Teilbahn 02.2; 02'.2 auf die lange Wendestange 17, und die schmalere Teilbahn 02.1; 02'.1 entweder ebenfalls auf eine lange Wendestange 17, vorzugsweise jedoch auf eine kurze Wendestange 16, geführt und durch die Wendestangen 16; 17 um 90° zum Trichteraufbau08 hin umgelenkt. Die schmale Teilbahn 02.1; 02'.1 wird hier auf die dem Strangeinlauf E bzw. der die Bahn 02; 02' bedruckenden Druckeinheit 01 nähere Trichterflucht geführt und durch eine kurze Wendestange 16 in eine Richtung eines Strangauslaufes A umgelenkt. Die breitere Teilbahn 02.2; 02'.2 wird ungeschnitten umgelenkt und nach dem Wendeturm 07 und vor dem Auflaufen auf den Trichteraufbau 08 in einer Hauptschnittlinie, d. h. in einer zwischen den beiden nebeneinander angeordneten Fatztrichtern 09 liegenden Flucht, mittels eines Messers 36 einer weiteren Längsschneideinrichtung 37 längs geschnitten. Auf der linken Seite der Fig. 11 ist schematisch das Auflaufen der Teilbahnen 02.1; 02'.1; 02.2; 02'.2 auf den Trichteraufbau 08 in Vorderansicht sowie die entstehenden gefalzten Stränge dargestellt. Diese Betriebsweise findet z. B. Anwendung in Verbindung mit einer im Coldset - insbesondere mit Zeitungsseiten in Broadsheetanordnung - bedruckten Bahn 02.

Im Unterschied zu Fig. 11 zeigt Fig. 12 eine zur Fig. 11 ähnliche Betriebsweise, wobei jedoch die schmalere Teilbahn 02.1; 02'.1 hier auf die dem Strangeinlauf E fernere Trichterflucht geführt und durch eine lange Wendestange 17 umgelenkt wird. Im Produkt äußert sich dies dadurch, dass die schmalere Teilbahn 02.1; 02'.1 nun dem Strang des ferneren Falztrichters 09 zugeordnet ist.

Fig. 13 zeigt ein Produktions-/Strangführungsbeispiel einer Betriebsweise, insbesondere für eine Semicommercial- oder "Retail"-Produktion mit einer z. B. im Heatset bedruckten (und getrockneten - thermisch oder UV) Bahn 02'. Die Bahn 02' wird hierbei z. B. in mehr als zwei Teilbahnen 02'.1; 02'.2; 02'.3; 02'.4 geschnitten, welche jeweils höchsten 1/3 der maximalen Bahnbreite b_max aufweisen. Diese können in einer vorteilhaften Ausführung sämtlich auf lediglich eine Trichterflucht, z. B. auf den mit den kurzen Wendestangen 16 in einer selben Flucht liegenden Falztrichter 09, geführt werden. Hierbei kann es vorteilhaft sein, dass ein Teil der Teilbahnen 02'.1; 02'.2; 02'.3; 02'.4 auf den unteren Falztrichter 09 und ein Teil der Teilbahnen 02'.1; 02'.2; 02'.3; 02'.4 auf einen darüber liegenden Falztrichter 11 der selben Flucht geführt werden. Alternativ können diese jedoch auch teilweise über kurze Wendestangen 16 auf den mit den kurzen Wendestangen 16 in einer selben Flucht liegenden Falztrichter 09, und über lange Wendestangen 17 auf den anderen, benachbarten Falztrichter 09 geführt werden.

Fig. 14 (Fig. 20b, 21b, 22b) zeigt ein Produktions-/Strangführungsbeispiel der Betriebsweise, wobei z. B. zwei halbe Bahnen bzw. Teilbahnen 02.1; 02'.1; 02.2; 02'.2, z. B. einer selben Ausgangsbahn, jeweils über lange Wendestangen 16 auf einen selben oder in einer selben Flucht liegenden breiteren Falztrichter 09.1; 11 geführt werden.

Die insbesondere für die Betriebsweise, z. B. im Heatset, gemäß Fig. 13 bedruckte Bahn 02' ist vorzugsweise durch eine Druckeinheit 01 mit Formzylindern 05 bedruckt, welche eine über die gesamte wirksame Breite reichende Druckform, oder zumindest zwei jeweils über die halbe wirksame Breite reichende Druckformen aufweisen. Für die vorliegende Dimension einer Breite, welche sechs nebeneinander stehenden Zeitungsseiten im Broadsheetformat entspricht, sind die Druckformen im erstgenannten Fall sechsseitenbreit und im zweiten Fall jeweils dreiseitenbreit ausgebildet (bezogen auf ein Zeitungsformat). In dieser Betriebsweise trägt die sechsseitenbreite bzw. dreiseitenbreite Druckform nebeneinander z. B. nicht lediglich eine Anzahl von Druckbildern gleicher Breite, sondern kann nebeneinander Druckbilder unterschiedlicher Breite aufweisen. Die unterschiedlichen Breiten bedeuten hier nicht nur eine dem Anwendungsfall von Panoramaseiten vergleichbare Situation, sondern umfasst insbesondere Fälle, wobei die unterschiedlichen Breiten nicht sämtlich durch den Faktor 1 oder 2 miteinander in Verbindung stehen. In einer anderen Betriebsweise, z. B. Coldset, können diese Formzylinder 05 dann z. B. mit sechs ein- oder drei zweiseitenbreiten Druckformen, oder einer Kombination hieraus, belegt sein.

Nicht näher bezeichnete Übertragungszylinder können vorzugsweise Drucktücher aufweisen, welche über die gesamte wirksame Breite und ggf. über den vollen Umfang der Übertragungszylinder reichen. Hierbei können beispielsweise aber auch zwei derartige Drucktücher in Umfangsrichtung hintereinander angeordnet sein. Vorzugsweise ist das bzw. sind diese Drucktücher als Metalldrucktücher ausgeführt.

Vorzugsweise weist die Längsschneideinrichtung 33 mehr als zwei (hier z. B. vier) Messer 34, insbesondere quer zur Laufrichtung positionierbare Messer 34 auf. Damit ist es möglich, eine in Fig. 13 durch einen Doppelpfeil für die Teilbahn 02'.2 angedeutete Variabilität in der Teilbahnbreite zu schaffen.

Eine Steigerung der mit dem Wendeturm 07 erzielbare Variabilität ist das Vorhandensein o. g. Walzen 26 auf der dem Strangeinlauf E gegenüberliegenden Seite der Wendestangen 16; 17 (Fig. 15). Eine bedruckte Bahn 02; 02' bzw. durch Längsschnitt erzeugte Teilbahn 02.x; 02'.y kann dann von der Seite des Strangeinlaufs E zunächst durch den Wendeturm 07 hindurchgeführt werden und auf der anderen Seite auf einer gewünschten Höhe als Lage im zu erzeugenden Strang wieder eingeführt und über die Wendestange 16; 17 geführt werden. Dies ist besonders vorteilhaft, wenn beispielsweise eine höherwertig bedruckte und/oder einen abweichenden Bedruckstoff aufweisende Bahn 02', z. B. eine im Heatset bedruckte Bahn 02' und/oder eine höherere Papierqualität und/oder eine andere Grundfarbe aufweisenden Bahn 02', mit Bahnen 02 bzw. Teilbahnen 02.x anderer Qualität und/oder anderer Druckqualität (z. B. Coldset) zu einem oder mehreren gemischten Strängen verarbeitet werden soll bzw. sollen.

Fig. 15 ein Produktions-/Strangführungsbeispiel für ein Mischprodukt aus Coldset- und Heatsetbahnen 02; 02' bzw. Strängen mit mehreren alternativ möglichen Wegen dargestellt, wobei Bahnen 02; 02' bzw. Teilbahnen 02.x; 02'.y von beiden Seiten auf die Wendestangen 16; 17 des Wendeturms 07 führbar, und dadurch fächerartig an einen gewünschten Platz (Lage) im Produkt verbringbar sind. Die Zuführung der Bahnen 02; 02' zum Wendeturm 07, insbesondere zu den Längsschneideinrichtungen 33, erfolgt jedoch vorzugsweise von einer Seite her. So wird beispielsweise eine erste Bahn 02' (hier die oberste) stromaufwärts im Heatset bedruckt und getrocknet und anschließend in Teilbahnen 02'.y geschnitten. Eine oder mehrere weitere Bahnen 02 wird bzw. werden im Coldset bedruckt und ebenfalls in Teilbahnen 02.x geschnitten. Soll nun an unterschiedlichen Stellen übereinandergeführter Teilbahnen 02.x; 02'.y eine im Heatset bedruckte Teilbahn 02'.y vorgesehen sein, so können die aus einer selben Bahn 02' stammenden Teilbahnen 02'.y durch den Wendeturm 07 geführt und auf entsprechender Höhe wieder zurückgeführt werden. Die durch die einzuführenden Teilbahnen 02'.x zu belegenden Wendestangen 16; 17 ("Fächer") werden dann durch entsprechend nach unten oder oben verschobene Belegung mit von der Seite des Strangeinlaufs E kommenden Teilbahnen 02.x frei gehalten (nicht dargestellten sondern lediglich durch strichlierte Führungen angedeutet.

In der in Fig. 15 dargestellten Ausführung ist der Wendeturm 07 mit zwölf Ebenen, d. h. zwölf Decks ausgebildet, was einer möglichen Führung von zwölf Teilbahnen 02.x; 02'.y, z. B. wie oben genannt von vier sechsseitenbreiten Vollbahnen, entspricht. Dieser Wendeturm 07 kann dann als ein entsprechend hoher Wendeturm 07 oder aber aus mehreren gestapelten Modulen ausgebildet sein. In der dargestellten vorteilhaften Ausführung sind beidseitig des Wendeturms 07 Druckeinheiten 01, d. h. jeweils mindestens eine (hier jeweils zwei) Druckeinheit 01 angeordnet. In einer vorteilhaften und in Fig. 15 strichliert angedeuteten Ausführung werden dem Wendeturm 07 die Bahnen 02; 02' lediglich von einer Seite zugeführt, wobei die von der anderen Seite stammenden Bahnen 02; 02' wie dargestellt unter dem Wendeturm 07 hindurch oder aber über den Wendeturm 07 hinweg geführt werden, und wobei Teilbahnen 02.x; 02.y im o. g. Sinne durch den Wendeturm 07 geführt und von dort zurück geführt werden können.

Fig. 16 zeigt eine Ausführung der Druckmaschine mit zwei in Bahnlaufrichtung hintereinander angeordneten Trichteraufbauten 08; 08' wie exemplarisch in Fig. 1 gezeigt, wobei der in Bahnlaufrichtung zweite Trichteraufbau 08' z. B. zwei Ebenen mit jeweils lediglich einem Falztrichter 38 aufweist. Dieser Falztrichter 38 kann dann bevorzugt eine Breite entsprechend eines oben beschriebenen "breiteren" Falztrichters 09.1 bzw. 11 aufweisen. Das hierzu genannte ist entsprechend anzuwenden. Der Wendeturm 07 weist hierbei eine Gruppe mit einer Anzahl oberer Wendestangen 16; 17 und eine Gruppe mit einer, z. B. der ersten Anzahl entsprechende, Anzahl von unteren Wendestangen 16; 17 auf. Die auf die obere Gruppe geführten Teilbahnen 02.x; 02'.y werden beispielsweise über den ersten Trichteraufbau 08 hinweg auf den - vorzugsweise einfachbreiten - zweiten Trichteraufbau 08' geführt. Hierdurch lassen sich beispielsweise gleichzeitig unterschiedliche Produkte erzeugen, wobei z. B. auf einer oder mehreren linken Druckeinheiten 01 der Druckmaschine (Fig. 1) ein Produkt, z. B. ein Zeitungsprodukt, über eine Gruppe, z. B. untere Gruppe, von Wendestangen 16; 17 aus den ersten Trichteraufbau 08 produziert, und gleichzeitig auf einer oder mehreren rechten Druckeinheiten 01 - z. B. im Heatset - über eine obere Gruppe von Wendestangen 16; 17 auf den zweiten Trichteraufbau 08' produziert wird.

Die obere Gruppe von Wendestangen 16; 17 kann für den Fall eines lediglich einfachbreiten zweiten Trichteraufbaus 08' lediglich kurze, fliegend gelagerte Wendestangen 16 aufweisen.

In Fig. 17 und 18 ist schematisch eine vorteilhafte Ausführung des Wendeturms 07 für den Fall dargestellt, dass der Trichteraufbau 08 bzw. Trichteraufbauten 08; 08' nicht um 90° versetzt, sondern im Geradeauslauf in der Maschinenflucht F angeordnet ist bzw. sind. Fig. 17 zeigt eine Betriebssituation, in welcher eine Teilbahn 02.x; 02'.y durch umlaufen zweier paralleler Wendestangen 16 lediglich seitlich in ihrer Flucht versetzt wird. Hierzu können zwei kurze Wendestangen 16 des Wendeturms 07 Anwendung finden. Demgegenüber zeigt Fig. 18 zwei gekreuzte lange Wendestangen 17, über welche beispielsweise eine ganze oder eine mindestens der Hälfte der maximalen Breite b_max entsprechende (z. B. drei, vier oder mehr Zeitungsseiten breite) Bahn 02; 02' oder Teilbahn 02.x; 02'.y gestürzt werden kann - beispielsweise über eine Bay-Window-Führung über eine weitere Walze 39. Nicht dargestellt ist eine Betriebsweise mit zwei parallelen langen Wendestangen 17, mit welchen eine mindestens der Hälfte jedoch weniger als ein ganzes der maximalen Breite b_max entsprechende Bahn 02; 02' oder Teilbahn 02.x; 02'.y seitlich versetzt werden kann. Für die Lagerung und Stützung der kurzen und/oder langen Wendestangen 16; 17 ist das oben genante anzuwenden.

Bei Misch- bzw. Hybridproduktion, d. h. wenn Coldsetbahnen 02 und Heatsetbahnen 02' in einem gemeinsamen Produkt, insbesondere bereits gar schon auf einem Falztrichter 09; 11 zusammengefasst werden, ist für vorgehende Ausführungen eine Ausgestaltung vorteilhaft, in welcher die nominelle Bahnbreite b (vor dem Bedrucken, d. h. z. B. auf dem Rollenwechsler) der Heatsetbahn 02' und der Coldsetbahn um 0,5 bis 2%, insbesondere 1 % bis 1,5% voneinander abweichen, wobei die Heatsetbahn 02' die breitere ist. Das bedeutet z. B. für eine "nominale" Produktionsbreite von 66" eine nominale Breite b der Heatsetbahn 02' von beispielsweise 66" und eine kleinere nominale Rollenbreite der Coldsetbahn 02 von ca. 65,66" bis 64,7", oder umgekehrt die Coldsetbahn 02 (vor dem Drucken) mit einer nominalen Breite b von 66" und die Heatsetbahn 02 mit einer nominalen Breite b (vor dem Drucken und Trocknen) von 66,33" bis 67,32" ausgeführt. Dies gilt entsprechend auch für Produktionen mit schmaleren Bahnen 02; 02' bzw. teilbreiten (3/4, 1/2-breit, etc.) Bahnen 02; 02' entsprechend.

Fig. 23 und Fig. 24 zeigen Ausführungsvarianten für die Druckmaschine mit ersten und zweiten Druckeinheiten, wobei hier der Überbau, insbesondere der Wendeturm 07 auf einem oberhalb der Coldsetdruckeinheiten 01 (weitere oder zweite Druckeinheiten) vorgesehenen Gestell angeordnet ist. Hierbei sind dann nicht sämtliche zweite Druckeinheiten (in Draufsicht betrachtet) auf der anderen Seite des Wendeturms, die Maschine ist jedoch noch kompakter. In Fig. 23 sind zwei erste Druckeinheiten 01 (Heatsetdruckeinheiten) mit im Bahnweg angeordneten, z. B. übereinander angeordneten Trocknern 04 sowie zwei zweite Druckeinheiten 01 (Coldsetdruckeinheiten) ohne Trockner vorgesehen. In der Ausführung gemäß Fig. 24 sind drei zweite Druckeinheiten 01 (ohne Trockner) sowie eine erste Druckeinheit 01 mit einem Trockner 04 in einem Bahnweg vorgesehen. In Fig. 23 sind zwei Trichteraufbauten 08; 08' mit je einem Falzapparat 15, in Fig. 24 ein Trichteraufbau 08 mit zwei Falzapparaten 15 vorgesehen, was jedoch auch umgekehrt anzuwenden ist.

### Bezugszeichenliste

- 01: Druckeinheit, Druckturm
- 02: Bahn, Coldsetbahn
- 03: Rollenwechsler
- 04: Trockner, Heißlufttrockner
- 05: Formzylinder
- 06: Überbau
- 07: Wendeeinrichtung, Wendeturm
- 08: Trichteraufbau
- 09: Falztrichter
- 10: -
- 11: Falztrichter, Einzeltrichter
- 12: Gestellseite
- 13: Zugang, Durchgangsöffnung
- 14: Gestellseite
- 15: Falzapparat
- 16: Wendestange, kurz
- 17: Wendestange, lang
- 18: -
- 19: Gestellabschnitt
- 20: -
- 21: Rahmen
- 22: Träger
- 23: Schlitten
- 24: Traverse, Führung
- 25: -
- 26: Walze, Rückstürz- und/oder Bay-Window-Walze
- 27: Schlitten

- 28: Spindel
- 29: Linearlager
- 30: -
- 31: Schlitten
- 32: Verlängerungsstück
- 33: Längsschneideinrichtung
- 34: Messer
- 35: -
- 36: Messer
- 37: Längsschneideinrichtung
- 38: Falztrichter

- 02': Bahn, Heatsetbahn
- 08': Trichteraufbau, zweiter
- 17': Wendestange, lang, verlängert

- 02.x: Teilbahn (x = 1, 2, 3...)
- 02'.y: Teilbahn (y = 1, 2, 3...)

- A: Strangauslauf
- E: Strangeinlauf
- F: Flucht, Maschinenflucht
- M: Maschinenlängsrichtung

- L16: Länge
- L17: Länge

## Patentansprüche

1. Druckmaschine mit mindestens einer ersten Druckeinheit (01) und einem in einer selben Maschinenflucht (F) angeordneten Wendeturm (07), durch welchen eine durch die Druckeinheit (01) geführte Bahn (02; 02') oder daraus geschnittene Teilbahn (02.x; 02'.y) aus der Maschinenflucht (F) um 90° auf einen mit dem Wendeturm fluchtenden Trichteraufbau (08; 08') umlenkbar ist, welcher bzgl. seiner Bahnlaufrichtung der einlaufenden Bahn (02; 02') bzw. Teilbahn (02.x; 02'.y) um 90° gedreht zur Maschinenflucht (F) ausgerichtet ist, und welcher wenigstens eine Trichterebene mit wenigstens zwei nebeneinander angeordneten Falztrichtern (09.1; 09.2) aufweist, **dadurch gekennzeichnet dass** die beiden Falztrichter (09.1; 09.2) eine voneinander verschiedene nutzbare Breite aufweisen, und zumindest einer der beiden Falztrichter (09.1; 09.2) quer zur Bahnlaufrichtung bewegbar ausgebildet ist.

2. Druckmaschine nach Anspruch 1, **gekennzeichnet durch** mindestens eine erste Druckeinheit (01), einen Trockner (04), **durch** welchen eine die erste Druckeinheit (01) durchlaufende Bahn (02') auf einem ersten Bahnweg führbar ist, mindestens eine zweiten Druckeinheit (01), und einen Wendeturm (07), wobei zwischen der zweiten Druckeinheit (01) und dem Wendeturm (07) ein Bahnweg ohne Trockner vorgesehen ist

3. Druckmaschine nach Anspruch 2, **dadurch gekennzeichnet, dass** Wendestangen (16; 17) des Wendturms (07) gleichzeitig und/oder wahlweise eine durch die erste Druckeinheit (01) und den Trockner (04) geführte Bahn (02') bzw. hieraus längsgeschnittene Teilbahn (02'.y) sowie eine durch die zweite Druckeinheit (01) auf dem Bahnweg ohne Trockner geführte Bahn (02) bzw. hieraus längsgeschnittene Teilbahn (02.x) zuführbar oder zugeführt sind.

4. Druckmaschine nach Anspruch 2, **dadurch gekennzeichnet, dass** die erste und die zweite Druckeinheit (01) eine selbe Nennweite aufweisen, insbesondere dreifachbreit ausgebildet sind.

5. Druckmaschine nach Anspruch 2 oder 4, **dadurch gekennzeichnet, dass** die ersten und die zweiten Druckeinheiten (01) als Drucktürme (01) mit im wesentlichen vertikalem Bahnlauf und mehreren vertikal übereinander angeordneten Druckstellen ausgebildet sind.

6. Druckmaschine nach Anspruch 1, **dadurch gekennzeichnet, dass** zumindest eine, vorzugsweise sämtliche der ersten Druckeinheiten (01) mit Formzylindern (05) ausgebildet ist, welche mindestens einen über die gesamte wirksame Breite reichenden Kanal zur Befestigung von Druckformenden aufweisen

7. Druckmaschine nach Anspruch 6, **dadurch gekennzeichnet, dass** diese Formzylinder (05) in mindestens einer Betriebssituation in axialer Richtung mit lediglich einer, insbesondere mit einer über mehr als die halbe wirksame Ballenlänge reichenden, Druckform bestückbar oder bestückt sind.

8. Verfahren zur Verwendung einer Druckmaschine nach Anspruch 2, **dadurch gekennzeichnet, dass** in einer Betriebssituation über den Wendeturm (07) auf dem Trichteraufbau (08; 08') mindestens ein Bahnstrang einer durch den Trockner (04) gefahrenen Bahn (02') oder Teilbahn (02'.y) und mindestens ein Bahnstrang einer ohne einen Trockner (04) durchlaufenden Bahn (02) oder Teilbahn (02.x) in einem gemeinsamen Strangbündel zusammengefasst sind.

9. Druckmaschine nach Anspruch 1, **dadurch gekennzeichnet, dass** die beiden Falztrichter (09.1; 09.2) in zumindest einer Betriebssituation in der Flucht des Wendeturms (07) angeordnet sind.

10. Druckmaschine nach Anspruch 1, **dadurch gekennzeichnet, dass** dem Trichteraufbau (08; 08') zwei Falzapparate (15) nachgeordnet sind.

11. Druckmaschine nach Anspruch 1, **dadurch gekennzeichnet, dass** der Trichteraufbau (08; 08') in einer anderen Ebene einen weiteren Falztrichter (11) aufweist, dessen Breite sich über eine Mittelebene der wirksamen Breite des Trichteraufbaus (08) erstreckt.

12. Druckmaschine nach Anspruch 1, **dadurch gekennzeichnet, dass** dem Wendeturm (07) zwei, insbesondere in Stranglaufrichtung hintereinander angeordnete, Trichteraufbauten (08; 08') nachgeordnet sind.

13. Druckmaschine nach Anspruch 1, **dadurch gekennzeichnet, dass** dem Wendeturm (07) zwei Falzapparate (15) nachgeordnet sind.

14. Druckmaschine nach einem oder mehreren der Ansprüche 1-7, 9-13, **dadurch gekennzeichnet dass** der Wendeturm (07) einem Überbau zugeordnet ist, mindestens eine erste Wendestange (17), mittels welcher ein Bahnstrang in seiner Transportrichtung um 90° umlenkbar ist, und mindestens eine gegenüber der ersten Wendestange (17) kürzere zweite Wendestange (16), mittels welcher ein Bahnstrang in seiner Transportrichtung um 90° in die selbe Richtung wie der erste Bahnstrang umlenkbar ist aufweist, und dass die erste und zweite Wendestange (17; 16) in dem selben Wendeturm (07) in vertikaler Richtung versetzt angeordnet sind, dass die erste Wendestange (17) an beiden Enden an jeweils einem ersten und einem zweiten Seitengestell (12; 14) zumindest abgestützt ist, und die zweite Wendestange (16) lediglich an einem Ende fliegend an dem ersten der Seitengestelle (12) gelagert ist, und dass die zweite Gestellseite (14) mit einem Zugang (13) in dieser Gestellseite (14) in den Innenraum des Wendeturms (07) ausgebildet ist.

15. Verfahren zur Verwendung einer Druckmaschine nach Anspruch 2, **dadurch gekennzeichnet, dass** der Falztrichter (09.1; 11) mit der größeren nutzbaren Breite in einer Betriebssituation auf einer wirksamen Breite betrieben wird, welche kleiner ist als die nutzbare Breite.

## Claims

1. Printing press having at least a first printing unit (01) and a turning tower (07) arranged in the same machine run (F), by means of which a web (02; 02') led through the printing unit (01) or a part web (02.x; 02'.y) cut therefrom can be deflected from the machine run (F) by 90° to a funnel structure (08; 08') in alignment with the turning tower, which with respect to the web run direction of the incoming web (02; 02') or part web (02.x; 02'.y) thereof is rotated by 90° to the machine run (F), and which has at least one funnel level having at least two fold funnels (09.1; 09.2) arranged next to one another, **characterised in that** the two fold funnels (09.1; 09.2) have a usable width different from one another, and at least one of the two fold funnels (09.1; 09.2) is designed to be movable diagonally to the web run direction.

2. Printing press according to Claim 1, **characterised by** at least a first printing unit (01), a dryer (04), through which a web (02') running through the first printing unit (01) is guidable on a first web path, at least a second printing unit (01), and a turning tower (07), a web path without a dryer being provided between the second drying unit (01) and the turning tower (07).

3. Printing press according to Claim 2, **characterised in that** turning bars (16; 17) of the turning tower (07) are simultaneously and/or optionally feedable or are fed a web (02') or part web (02'.y) cut longitudinally therefrom guided by the first printing unit (01) and the dryer (04), and are simultaneously and/or optionally feedable or are fed a web (02) or part web (02.x) cut longitudinally therefrom guided by the second printing unit (01) on the web path without a dryer.

4. Printing press according to Claim 2, **characterised in that** the first and the second printing unit (01) have the same nominal width, in particular are designed to be of triple width.

5. Printing press according to Claim 2 or 4, **characterised in that** the first and the second printing units (01) are designed as printing towers (01) having an essentially vertical web run and several printing sites arranged vertically one above the other.

6. Printing press according to Claim 1, **characterised in that** at least one, preferably all of the first printing units (01), is designed with forme cylinders (05), which have at least one channel reaching over the entire effective width for fixing printing forme ends.

7. Printing press according to Claim 6, **characterised in that** these forme cylinders (05) are equipable or equipped in at least one operating situation in the axial direction with only one printing forme, in particular with a printing forme reaching over more than half the effective bale length.

8. Method for the use of a printing press according to Claim 2, **characterised in that** in one operating situation at least one web strand of a web (02') or part web (02'.y) guided through the dryer (04) and at least one web strand of a web (02) or part web (02.x) running through without a dryer (04) are combined in a common strand bundle by means of the turning tower (07) on the funnel structure (08; 08').

9. Printing press according to Claim 1, **characterised in that** the two folding funnels (09.1; 09.2) are arranged in alignment with the turning tower (07) in at least one operating situation.

10. Printing press according to Claim 1, **characterised in that** two folding apparatuses (15) are downstream of the funnel structure (08; 08').

11. Printing press according to Claim 1, **characterised in that** the funnel structure (08; 08') has a further folding funnel (11) at another level, whose breadth extends above a middle level of the effective width of the funnel structure (08).

12. Printing press according to Claim 1, **characterised in that** two funnel structures (08; 08'), in particular arranged one behind the other in the strand alignment, are downstream of the turning tower (07).

13. Printing press according to Claim 1, **characterised in that** two folding apparatuses (15) are downstream of the turning tower (07).

14. Printing press according to one or more of claims 1-7, 9-13, **characterised in that** a superstructure is assigned to the turning tower (07), at least a first turning bar (17), by means of which a web strand is deflectable by 90° in its transport direction, and at least one shorter second turning bar (16) compared to the first turning bar (17), by means of which a web strand is deflectable by 90° in its transport direction in the same direction as the first web strand, and **in that** the first and second turning bars (17; 16) are arranged displaced in the vertical direction in the same turning tower (07), **in that** the first turning bar (17) is supported at least on both ends of in each case a first and a second side frame (12; 14) and the second turning bar (16) is mounted only on one end floating on the first of the side frames (12), and **in that** the second frame side (14) is designed with an access (13) in this frame side (14) in the interior of the turning tower (07).

15. Method for the use of a printing press according to Claim 2, **characterised in that** the folding funnel (09.1; 11) having the greater usable width is operated in one operating situation at an effective width which is smaller than the usable width.

## Revendications

1. Machine à imprimer comportant au moins une première unité d'impression (01) et une tour de pivotement (07) disposée sur le même alignement de machine (F), au moyen de laquelle une bande (02 ; 02') guidée au travers de l'unité d'impression (01), ou une section de bande (02.x ; 02'.y) découpée dans celle-ci, peut être déviée de 90° de l'alignement de machine (F), vers une structure à cônes plieurs (08 ; 08') alignée sur la tour de pivotement, laquelle est, relativement à sa direction de transport de la bande (02 ; 02') ou de la section de bande (02.x ; O2'.y) entrante, pivotée de 90° par rapport à l'alignement de machine (F), et présente au moins un plan de cône avec au moins deux cônes plieurs (09.1 ; 09.2) disposés côté à côte, **caractérisée en ce que** les deux cônes plieurs (09.1 ; 09.2) sont de largeurs utiles différentes, et **en ce qu'**au moins un des deux cônes plieurs (09.1 ; 09.2) est réalisé de manière à être déplaçable transversalement à la direction de transport de bande.

2. Machine à imprimer selon la revendication 1, **caractérisée par** au moins une première unité d'impression (01), un séchoir (04), par lesquels la bande (02') traversant la première unité d'impression (01) peut être guidée sur un premier trajet de bande, et par au moins une deuxième unité d'impression (01), et une tour de pivotement (07), un trajet de bande sans séchoir étant prévu entre la deuxième unité d'impression (01) et la tour de pivotement (07).

3. Machine à imprimer selon la revendication 2, **caractérisée en ce qu'**une bande (02'), ou une section de bande (02'.y) découpée dans la longueur de celle-ci et guidée au travers de la première unité d'impression (01) et du séchoir (04), ainsi qu'une bande (02), ou une section de bande (02.x) découpée dans la longueur de celle-ci et guidée au travers de la deuxième unité d'impression (01) sur le trajet de bande sans séchoir, peuvent être amenées ou sont amenées, simultanément et/ou individuellement au choix, aux barres de retournement (16 ; 17) de la tour de pivotement (07).

4. Machine à imprimer selon la revendication 2, **caractérisée en ce que** les première et deuxième unités d'impression (01) sont de même largeur nominale, et sont en particulier prévues avec une largeur triple.

5. Machine à imprimer selon la revendication 2 ou la revendication 4, **caractérisée en ce que** les première et deuxième unités d'impression (01) sont réalisées comme tours d'impression (01) avec un trajet de bande sensiblement vertical et plusieurs points d'impression superposés verticalement.

6. Machine à imprimer selon la revendication 1, **caractérisée en ce qu'**au moins une, de préférence toutes les premières unités d'impression (01) sont prévues avec des cylindres porte-plaque (05), lesquels présentent au moins un canal s'étendant sur toute la largeur efficace pour la fixation d'extrémités de plaque d'impression.

7. Machine à imprimer selon la revendication 6, **caractérisée en ce que**, dans au moins une situation de service, lesdits cylindres porte-plaque (05) sont équipables ou équipés d'une seule plaque d'impression, en particulier d'une plaque d'impression atteignant plus de la moitié de la longueur de table de cylindre efficace dans la direction axiale.

8. Procédé d'utilisation d'une machine à imprimer selon la revendication 2, **caractérisé en ce que**, dans une situation de service via le tour de pivotement (07) sur la structure à cônes plieurs (08 ; 08'), au moins un brin d'une bande (02') ou section de bande (02'.y) passant par le séchoir (04) et au moins un brin d'une bande (02) ou section de bande (02.x) ne passant pas par un séchoir (04) sont regroupés en un faisceau de brins commun.

9. Machine à imprimer selon la revendication 1, **caractérisée en ce que**, dans au moins une situation de service, les deux cônes plieurs (09.1 ; 09.2) sont disposés sur l'alignement de la tour de pivotement (07).

10. Machine à imprimer selon la revendication 1, **caractérisée en ce que** deux plieuses (15) sont disposées en aval de la structure à cônes plieurs (08 ; 08').

11. Machine à imprimer selon la revendication 1, **caractérisée en ce que** la structure à cônes plieurs (08 ; 08') comporte un autre cône plieur (11) sur un autre plan, dont la largeur s'étend au-dessus d'un plan médian de la largeur efficace de la structure à cônes plieurs (08).

12. Machine à imprimer selon la revendication 1, **caractérisée en ce que** deux structures à cônes plieurs (08 ; 08') sont disposées, en particulier successivement dans la direction de transport de bande, en aval de la tour de pivotement (07).

13. Machine à imprimer selon la revendication 1, **caractérisée en ce que** deux plieuses (15) sont disposées en aval de la tour de pivotement (07).

14. Machine à imprimer selon l'une ou plusieurs des revendications 1 à 7, 9 à 13, **caractérisée en ce que** la tour de pivotement (07) est affectée à une superstructure, et comporte en particulier une première barre de retournement (17) au moyen de laquelle la direction de transport d'un brin de bande peut être déviée de 90°, et au moins une deuxième barre de retournement (16) plus courte que la première barre de retournement (17), au moyen de laquelle la direction de transport d'un brin de bande peut être déviée de 90° dans la même direction que le premier brin de bande, **en ce que** la première et la deuxième barres de retournement (17 ; 16) sont disposées en décalage en direction verticale dans la même tour de pivotement (07), **en ce que** la première barre de retournement (17) est au moins soutenue à chacune de ses deux extrémités par un premier et par un deuxième châssis latéral (12 ; 14), et la deuxième barre de retournement (16) est à une seule de ses extrémités montée de manière mobile sur le premier des châssis latéraux (12), et **en ce que** le deuxième côté de châssis (14) est prévu avec un accès (13) ménagé dans ledit côté de châssis (14) vers l'intérieur de la tour de pivotement (07).

15. Machine à imprimer selon la revendication 2, **caractérisée en ce que**, dans une situation de service, le cône plieur (09.1 ; 11) présentant la plus grande largeur utile est mis en service avec une largeur efficace inférieure à la largeur utile.
